# EUROPÄISCHE PATENTANMELDUNG

(11) **EP 0 413 847 A1**
(43) Veröffentlichungstag der Anmeldung: **27.02.1991**
(21) Anmeldenummer: 89115678.8
(22) Anmeldetag: 25.08.1989
(51) Int. Cl.: B24B 33/08

(54) **Honwerkzeug zur Oberflächenbearbeitung von Bohrungswänden, insbesondere Zylinderlaufflächen**

(71) Anmelder: Maschinenfabrik Gehring GmbH & Co., D-73760 Ostfildern (DE)
(72) Erfinder: Sandhof, Gerhard, D-7022 Leinfelden-Echterdingen (DE)
(74) Vertreter: Jackisch, Walter (DE)

(57) **Zusammenfassung**

Die Erfindung betrifft ein Honwerkzeug (1) zur Oberflächenbearbeitung der Zylinderlaufflächen (8) von Zylinderbohrungen (7) einer Brennkraftmaschine. Um über die gesamte Oberfläche (8) der Zylinderbohrung (7) eine gleichmäßige Plateaustruktur zu erzielen, ist vorgesehen, die unter radialem Druck an die Bohrungswand (8) anlegbaren Arbeitselemente (10) als etwa koaxial zur Längsachse (3) des Honwerkzeugs (1) angeordnete Honringe (10) nach Art von Kolbenringen auszubilden.

## Beschreibung

Die Erfindung betrifft ein Honwerkzeug zur Oberflächenbearbeitung von Bohrungswänden, insbesondere der Zylinderlaufflächen von Zylinderbohrungen einer Brennkraftmaschine nach dem Oberbegriff des Anspruches 1.

Bei der Honbearbeitung von Bohrungswänden mit Laufeigenschaften soll die Oberfläche einerseits eine bestimmte Rauheit aufweisen, um einen stabilen Schmierfilm sicherzustellen, andererseits aber ein günstiges Gleitverhalten haben. Zur Erzielung eines stabilen Schmierfilms ist daher einerseits ein rauhes Oberflächenprofil gefordert, während für ein günstiges Gleitverhalten eine möglichst feine Oberfläche notwendig ist, die zudem frei von Oberflächenverformungen (im technischen Sprachgebrauch als "Blechmantel" bezeichnet) sein sollte.

Um diese gegensätzlichen Forderungen zu erfüllen, wird die Oberflächenbearbeitung mit einem sogenannten Plateauhonwerkzeug vorgenommen. Dieses zur Gattung der Leistenhonwerkzeuge gehörende Werkzeug weist am Umfang des Werkzeugkörpers verteilt angeordnete, axial verlaufende Honleisten auf, welche durch eine Zustelleinrichtung radial nach außen gegen die zu bearbeitende Oberfläche gedrückt werden. In einem Plateauhonwerkzeug sind unabhängig voneinander arbeitende Honleistensätze vorgesehen, die über ein Doppelzustellsystem individuell gesteuert sind. In einem ersten Arbeitsgang wird mit dem ersten, grobgekörnten Leistensatz die Grundstruktur mit einem rauhen Oberflächenprofil erzeugt, um dann mit dem zweiten, feiner gekörnten Leistensatz die erhabenen Profilspitzen so weit abzutragen, bis eine sogenannte Plateaustruktur erreicht ist. Eine derartige Plateauoberfläche weist eine feine tragende Struktur auf, das Plateau, welches aperiodisch in kurzen Abständen durch wesentlich tiefere Riefen der Grundstruktur unterbrochen ist.

Eine mit einem Plateauhonwerkzeug durchgeführte Oberflächenbearbeitung kann auch mit zwei getrennten, nacheinander zum Einsatz kommenden Leistenhonwerkzeugen durchgeführt werden.

Es hat sich jedoch gezeigt, daß die gewünschte Plateaustruktur nicht gleichmäßig auf der ganzen Oberfläche erreicht wird. Nach dem Honen der Grundstruktur verbleiben unvermeidbare Restfehler in der Makrogeometrie (Zylinderform, Rundheit und Geradheit) der Bohrung. Aufgrund der geometrischen Abmessungen (Länge und Breite) der axial verlaufenden Honleisten können diese sich der Makroform der Bohrung nicht genügend anpassen, weshalb eine gleichmäßige Abtragung der erhabenen Profilspitzen auf der ganzen Oberfläche der Bohrung nicht erreicht wird.

Der Erfindung liegt die Aufgabe zugrunde, ein einfach aufgebautes Honwerkzeug zu schaffen, mit dem auf der ganzen Ober fläche einer Bohrungswand eine gleichmäßige Plateaustruktur erzeugt werden kann.

Diese Aufgabe wird erfindungsgemäß nach den kennzeichnenden Merkmalen des Anspruches 1 gelöst.

Durch die kolbenringähnliche Ausbildung der Arbeitselemente (Honringe) wird eine gute formschlüssige Anlage an die Bohrungswand erreicht. Das erfindungsgemäße Honwerkzeug wird bei einer zweistufigen Bearbeitung mit getrennten Honwerkzeugen eingesetzt und ist besonders gut geeignet, die erhabenen Profilspitzen der mit einem anderen Werkzeug hergestellten Grundstruktur abzutragen, so daß über die gesamte Oberfläche der Bohrungswand eine gleichmäßige Plateaustruktur erreicht wird.

Vorzugsweise sind in Axialrichtung des Werkzeugkörpers mehrere Honringe nebeneinander angeordnet, wobei die Honringe beispielsweise gleichen Abstand voneinander haben. Jeder Honring ist selbstspannend und geschlitzt ausgeführt, so daß sie mit gleichmäßig wirkender Flächenpressung an der Wand der Werkstückbohrung anliegen. Es ist so eine gute Anpassung an die Form der Zylinderwand begünstigt.

Das erfindungsgemäße Honwerkzeug ist einfach aufgebaut und benötigt keine separate Zustelleinrichtung, da die Honringe aufgrund ihrer Gestaltung unter gleichmäßig wirkender Flächenpressung an der Werkstückbohrungswand anliegen. Damit stellt der Werkzeugkörper mit den Honringen im wesentlichen eine Nachbildung eines Kolbens mit Kolbenringen dar, was bei der Honbearbeitung von Zylinderbohrungen einer Brennkraftmaschine vorteilhaft ist. Durch das Plateauhonen mit dem er findungsgemäßen Honwerkzeug wird sozusagen der Einlaufvorgang des Kolbens in der Zylinderbohrung vorweggenommen und eine funktionsgerechte Oberfläche der Zylinderbohrung geschaffen.

Weitere Merkmale der Erfindung ergeben sich aus den weiteren Ansprüchen, der Beschreibung und der Zeichnung, in der ein im folgenden näher beschriebenes erfindungsgemäßes Honwerkzeug dargestellt ist. Es zeigen:
Figur 1 einen schematischen Schnitt durch eine zu honende Bohrung mit einem erfindungsgemäßen Handwerkzeug im Teilschnitt,
Figur 2a einen Schnitt durch einen einzelnen, mit Borsten besetzten Honring,
Figur 2b einen Schnitt nach Fig. 2a mit einer Kühlmittelbohrung
Figur 3 einen Axialschnitt durch ein erfindungsgemäßes Honwerkzeug

Das Honwerkzeug 1 (Fig. 1, 3) weist einen im wesentlichen zur Werkzeuglängsachse 3 rotationssymmetrischen Werkzeugkörper 2 auf, der an einem Ende mit einem axialen Zapfenfortsatz 4 kleineren Durchmessers mit seitlichen Stiftvorsprüngen 5 versehen ist. Der Zapfenfortsatz 4 wird mit den Stiftvorsprüngen 5 bajonettartig in eine entsprechend ausgebildete Antriebsstange 6 eingesetzt, die strichpunktiert angedeutet ist. Die Antriebsstange 6 wird von einem nicht näher dargestellten Honantrieb angetrieben. Mit dem erfindungsge mäßen Honwerkzeug 1 wird eine Zylinderwand 8 einer Werkstückbohrung 7, die beispielsweise als Sacklochbohrung ausgebildet sein kann, bearbeitet.

Der zylindrische Werkzeugkörper 2 hat in seinem Umfang koaxial zur Werkzeuglängsachse 3 verlaufende Ringnuten 9, in denen ringförmige Arbeitselemente 10, nämlich Honringe, gehalten sind. Die Honringe 10 sind mit axial engem Laufspiel in die Ringnuten eingepaßt. Im Ausführungsbeispiel sind sechs Ringnuten 9 mit Honringen 10 versehen, die in Achsrichtung mit Abstand aufeinanderfolgend am Werkzeugkörper 2 angeordnet sind. Der Abstand des letzten Honringes 10 zum unteren freien Ende 11 des Werkzeugkörpers 2 ist dabei sehr klein gehalten, so daß die Bearbeitung der Zylinderwand 8 bis zum Freistich am Bohrungsgrund hin erfolgen kann. Die Abstände einander benachbarter Honringe 10 können gleich sein und sind vorzugsweise größer als der Abstand des unteren Honringes 10 zum freien Ende 11.

Jeder Honring 10 ist selbstspannend und geschlitzt ausgeführt; ein Honring hat die Form einer offenen Ringfeder mit rechteckigem Querschnitt. An ihrem Außenumfang besitzen die Honringe 10 einen z.B. aus gebundenem Diamantkorn bestehenden Schleifbelag 12. Es kann vorteilhaft sein, einen oder mehrere Honringe 10 teilweise oder ganz anstatt mit einem Schleifbelag 12 mit Borsten 27 zu versehen, wie in der Fig. 2a und 2b dargestellt ist. Um einen erhöhten Kühlmittelfluß zur Bearbeitungsfläche zu erzielen, ist eine Kühlmittelbohrung 28 im Honring 10 vorteilhaft.

Aufgrund ihrer Gestaltung liegen die Honringe nach dem Einfahren des Honwerkzeugs 1 in die Werkstückbohrung 7 mit vor bestimmter und gleichmäßig wirkender Flächenpressung an der Zylinderwand 8 (Fig. 1) an. Die Anlage ist durch die Elastizität und Form der Honringe 10 erreicht, die wie Kolbenringe auf dem Werkzeugkörper 2 gehalten sind und in der Bohrung 7 laufen.

Der durchgehende Axialschlitz jedes Honrings 10 bildet einen Stoß 13, der mit einer Aussparung versehen ist. In die Aussparung greift ein im Nutgrund der diesen Honring 10 tragenden Ringnut 9 des Werkzeugkörpers 2 festsitzender Stift 14 ein, wodurch jeder Honring 10 am Werkzeugkörper 2 drehgesichert gehalten ist. Die Drehsicherung eines jeden Honrings 10 liegt in Umfangsrichtung versetzt zu den Drehsicherungen der anderen Honringe.

Das Honwerkzeug 1 ist zur Spülung und Kühlung der Arbeitsflächen vorzugsweise mit einer inneren Kühlmittelzufuhr versehen. Am Nutgrund jeder Ringnut 9 ist eine Vertiefung eingearbeitet, welche einen umlaufenden Ringkanal 15 bildet. Von jedem Ringkanal 15 führt eine radiale Bohrung 16 zu einer gemeinsamen Sacklochbohrung 18. Diese verläuft von der oberen Stirnfläche 17 des Werkzeugkörpers 2 axial und weist an ihrem offenen Ende auf der Stirnseite 17 einen Nippel 19 auf, der mit einer Schlauchleitung 20 verbunden ist. Diese Schlauchleitung 20 ist in bekannter Weise z.B. über einen Ringverteiler mit einer nicht dargestellten Kühlmitteldruckquelle 29 verbunden, welche über ein hydraulisches Steuergerät 30 die Bohrungen 16 und 18 sowie den Ringkanal 15 mit Kühl- bzw. Druckmittel speist (Fig. 3). Das hydraulische Steuergerät 30 ist von einer elektronischen Steuerung 31, vorzugsweise einer NC-Steuereinheit angesteuert. Über die in der Gesamtmaschine integrierte NC-Steuereinheit 31 und das Steuergerät 30 wird der hydraulische Druck in den Ringkammern 15 eingestellt, wodurch der Anlagedruck der Honringe 10 regelbar ist.

Im Betrieb des Honwerkzeugs gelangt das Kühlmittel durch die Schlauchleitung 20, die Sacklochbohrung 18 und die Bohrungen 16 in den Ringkanal 15, um von dort durch den Paßspalt zwischen dem Honring 10 und der Ringnut 9 auf die zu bearbeitende Fläche auszuströmen. Bei entsprechemdem Kühlmitteldruck wird so der Abrieb von der Bearbeitungsfläche nach außen weggespült. Hierzu kann es vorteilhaft sein, in den Honringen 10 weitere Ausnehmungen oder Öffnungen 28 (Fig. 2b) für eine größere Kühlmittelabströmung zu den Bearbeitungsflächen vorzusehen.

Das Kühlmittel übt gleichzeitig gegen die innere Ringfläche 21 jedes Honrings 10 einen hydraulischen Druck aus, wodurch jeder Honring 10 gegen die Zylinderwand 9 der Werkstückbohrung 7 angedrückt wird. Über die Kühlmittelzufuhr zum Honwerkzeug 1 kann in einfacher Weise eine gezielte Zustellung der Honringe 10 vorgenommen werden. Durch entsprechende Wahl des Kühlmitteldruckes kann die Flächenpressung, mit der die Honringe 10 arbeiten, vorgegeben oder während der Bearbeitung gezielt verändert werden. Wird eine solche hydraulisch wirkende Zustellung der Honringe vorgesehen, können auch Honringe 10 ohne Selbstspannung verwendet werden.

Wie in der Fig. 1 dargestellt, ist dem Honwerkzeug 1 zweckmäßig ein Fangzylinder 22 zugeordnet, der unmittelbar oberhalb der Eingangsmündung der Werkstückbohrung 7 vorgesehen ist. Der Fangzylinder 22 hat eine zur Werkstückbohrung 7 fluchtende Bohrung 23 aus einem zylindrischen Abschnitt 24, an dessen dem Werkstück abgewandten Ende 26, also nach oben hin, ein sich konisch erweiternder Abschnitt 25 anschließt. Der Abschnitt 24 hat etwa das Sollmaß der Werkstückbohrung 7, während der konische Abschnitt einen größten Durchmesser hat, der größer als der Außendurchmesser der entspannten Honringe 10 ist.

Zu Beginn einer Honbearbeitung wird das Honwerkzeug 1 aus einer oberen Endlage in Richtung auf die Werkstückbohrung 7 abgesenkt, wobei der Werkzeugkörper zunächst in den Fangzylinder 22 einfährt. Dabei werden die Honringe 10 über den konisch verlaufenden Abschnitt 25 der Bohrung 23 etwa auf das Sollmaß der Werkstückbohrung 7 radial elastisch zusammengedrückt und damit vorgespannt. Gleichzeitig wird hierbei das Honwerkzeug 1 zur Werkstückachse 3 ausgerichtet und geführt. Derart genau geführt fährt das Honwerkzeug 1 in die vorbearbeitete Werkstückbohrung 7 ein, deren Durchmesser gleich oder um einige Tausendstel Millimeter geringer ist als der des zylindrischen Abschnitts 24 des Fangzylinders 22.

Nach ausgeführter Bearbeitung des Werkstückes fährt das Honwerkzeug vollständig aus der Werkstückbohrung 7 aus, vorzugsweise jedoch nur bis in eine Stellung, in der die untere Werkzeugkante gerade die Werkstückbohrung verlassen hat. Die Länge des zylindrischen Abschnitts 24 der Bohrung 23 des Fangzylinders 22 kann so gewählt sein, daß in dieser Werkzeugstellung (in der Zeichnung strichpunktiert dargestellt) alle Honringe 10 innerhalb des Abschnittes 24 liegen. So bleiben die Honringe auch bei einem Werkstückwechsel vorgespannt und es ist ein schnelles Wiedereinfahren in ein nächstes Werkstück gewährleistet.

Wird das Werkzeug 1 mit einer zusätzlichen Hochdruck-Flüssigkeits-Strahleinrichtung versehen, wie sie in der DE-OS 37 19 796 beschrieben ist, auf deren Offenbarung hier ausdrücklich Bezug genommen wird, kann mit dem Werkzeug 7 eine kombinierte Hon-, Strahl- und Bürstbehandlung der Zylinderwand 8 nach dem in der DE-OS 37 19 796 offenbarten Verfahren vorgenommen werden. Wie in Fig. 3 dargestellt, ist eine Hochdruck-Flüssigkeitsquelle 33 an eine oder mehrere axiale Sacklochbohrungen 32 angeschlossen, die zusätzlich zu den Sacklochbohrungen 18 vorgesehen sind und mit diesen nicht in Verbindung stehen. Die Sacklochbohrung 32 steht mit radialen Düsenbohrungen 34 in Verbindung, die am Umfang des Honwerkzeugs - vorzugsweise jeweils zwischen den Honrigen 10 liegend - münden. Ihr Strahl ist daher unmittelbar radial auf die Bearbeitungsfläche gerichtet.

## Patentansprüche

1. Honwerkzeug zur Oberflächenbearbeitung von Bohrungswänden, insbesondere der Zylinderlaufflächen von Zylinderbohrungen einer Brennkraftmaschine, bestehend aus einem Werkzeugkörper (2) mit mindestens einem Arbeitselement (10), das unter radialem Druck an die Bohrungswandung (8) anlegbar ist,
dadurch gekennzeichnet, daß das Arbeitselement als etwa koaxial zur Längsachse (3) des Honwerkzeugs (1) angeordneter Honring (10) nach Art eines Kolbenrings ausgebildet ist.

2. Honwerkzeug nach Anspruch 1,
dadurch gekennzeichnet, daß in Axialrichtung des Werkzeugkörpers (2) mehrere Honringe (10) mit Abstand nebeneinander angeordnet sind, wobei die Honringe (10) vorzugsweise gleichen Abstand voneinander haben.

3. Honwerkzeug nach Anspruch 1 oder 2,
dadurch gekennzeichnet, daß jeder Honring (10) in einer koaxial zur Längsachse (3) ausgerichteten Ringnut (9) im Umfang des Werkzeugkörpers (2) gehalten, vorzugsweise mit axial engem Laufspiel eingepaßt ist.

4. Honwerkzeug nach einem der Ansprüche 1 bis 3,
dadurch gekennzeichnet, daß jeder Honring (10) selbstspannend und geschlitzt ausgeführt ist.

5. Honwerkzeug nach Anspruch 4,
dadurch gekennzeichnet, daß der Honring (10) mit gleichmäßig wirkender Flächenpressung an der Wand der Werkstückbohrung anliegt.

6. Honwerkzeug nach einem der Ansprüche 1 bis 5,
dadurch gekennzeichnet, daß der Honring (10) auf dem Werkzeugkörper (2) drehgesichert ist.

7. Honwerkzeug nach einem der Ansprüche 1 bis 6,
dadurch gekennzeichnet, daß der Honring (10) an seinem Außenumfang einen Schleifbelag (12) aufweist.

8. Honwerkzeug nach einem der Ansprüche 1 bis 7,
dadurch gekennzeichnet, daß der Honring (10) an seinem Außenumfang mit Borsten besetzt ist.

9. Honwerkzeug nach einem der Ansprüche 1 bis 8,
dadurch gekennzeichnet, daß die Honringe (10) mit einer hydraulischen Zustelleinrichtung betätigbar sind.

10. Honwerkzeug nach einem der Ansprüche 1 bis 9,
dadurch gekennzeichnet, daß die Honringe (10) vor dem Einfahren in die Werkstückbohrung (7) über einen konisch verlaufenden Abschnitt (25) der Bohrung (23) eines Fangzylinders (22) etwa auf das Sollmaß der Werkstückbohrung (7) vorgespannt und koaxial zu dieser ausgerichtet werden.

11. Honwerkzeug nach einem der Ansprüche 1 bis 10,
dadurch gekennzeichnet, daß über im Werkzeugkörper (2) verlaufende innere Bohrungen (18, 16) einem am Nutgrund jeder Ringnut (9) vorgesehenen Ringkanal (15) Kühlmittel zugeführt wird und unter Druck durch den Paßspalt zwischen Honring (10) und Ringnut (9) austritt.

12. Honwerkzeug nach einem der Ansprüche 1 bis 11,
dadurch gekennzeichnet, daß es mit einer Hochdruck-Flüssigkeits-Strahleinrichtung versehen ist.
